# EUROPÄISCHE PATENTSCHRIFT

(11) **EP 1 056 933 B1**
(45) Veröffentlichungstag und Bekanntmachung des Hinweises auf die Patenterteilung: **25.09.2002**
(21) Anmeldenummer: 99965458.5
(22) Anmeldetag: 14.12.1999
(51) Int. Cl.: F01N 3/28

(54) **LAGERUNGSMATTE FÜR DIE LAGERUNG EINES ABGASKATALYSATORS**
MOUNTING MAT FOR MOUNTING AN EXHAUST-GAS CATALYTIC CONVERTER
MAT DE MONTAGE POUR LA FIXATION D'UN CATALYSEUR DE GAZ D'ECHAPPEMENT

(30) Priorität: 16.12.1998 DE 19858023; 13.03.1999 DE 19911247
(43) Veröffentlichungstag der Anmeldung: 06.12.2000
(73) Patentinhaber: Asglawo Gesellschaft mit beschränkter Haftung - Stoffe zum Dämmen und Verstärken, 09627 Hilbersdorf (DE)
(72) Erfinder: SCHIERZ, Claus, D-09599 Freiberg (DE); KOHLSDORF, Bernhard, D-09600 Niederschöna (DE)
(74) Vertreter: Albrecht, Rainer Harald, Dr.-Ing.
(86) Internationale Anmeldenummer: EP9909881
(87) Internationale Veröffentlichungsnummer: WO00036284

(56) Entgegenhaltungen:
- EP-A- 0 192 417
- EP-A- 0 328 293
- WO-A-91/19082
- US-A- 4 011 651
- US-A- 5 028 397

## Beschreibung

Die Erfindung betrifft eine Lagerungsmatte für die Lagerung eines für die Reinigung von Kraftfahrzeugabgasen eingesetzten Abgaskatalysators in einem metallischen Katalysatorgehäuse, in Form eines bindemittelfreien, viellagigen Flächengebildes aus temperaturbeständigen Fäden, welches durch Steppnähte mechanisch verfestigt ist, wobei die Fäden aus Filamenten bestehen sowie durch die Steppnähte und der Zugspannung im Flächengebilde fixiert sind und die Steppnähte mit einem Nähfaden ausgeführt sind, dessen Temperaturbeständigkeit kleiner ist als die Betriebstemperatur der Lagerungsmatte. - Die Lagerungsmatte wird am Umfang des keramischen Trägerkörpers eines Abgaskatalysators angeordnet und dichtet den Ringspalt zwischen keramischem Trägerkörper und dem aus einem metallischen Werkstoff bestehenden Katalysatorgehäuse. Sie soll eine sichere, erschütterungsfreie Lagerung des keramischen Trägerkörpers ermöglichen und muss eine Änderung der abzudichtenden Ringspaltenbereite ausgleichen, wenn das metallische Katalysatorgehäuse sich bei der durch die Verbrennungsabgase vorgegebenen Betriebstemperatur ausdehnt. Die Lagerungsmatte bildet ferner eine Wärmedämmschicht an der Innenwandung des Katalysatorgehäuses und reduziert die nach außen übertragenen Schallgeräusche der strömenden Abgase.

Eine Lagerungsmatte der eingangs genannten Art ist aus US-A 5 028 397 bekannt. Diese bekannte Lagerungsmatte weist flexible Keramikfasern auf. Diese Fasern neigen dazu, dass sie mit der Zeit mit den strömenden Verbrennungsabgasen ausgetragen werden. Demzufolge wird die Abdichtung des Ringspaltes allmählich schlechter.

Im Rahmen weiterer bekannter Maßnahmen besteht die Lagerungsmatte aus kurzen anorganischen Fasern, einem organischen Bindemittel sowie partikelförmigen Einlagerungen aus einem Blähmaterial, zum Beispiel Glimmer oder Vermiculit, welches unter der Einwirkung von Wärme expandiert und eine Volumenzunahme der Lagerungsmatte bei Betriebstemperatur bewirkt. Die im Bindemittel eingelagerten anorganischen Fasern bestehen aus keramischen Stapelfasern oder aus zerkleinerten SiO₂-Filamenten mit einer durchschnittlichen Länge von einigen Millimetern (DE-U 93 11 571). Eine Lagerungsmatte mit kurzen anorganischen Fasern neigt zu Erosion und Abtrieb. Sowohl Fasern als auch partikelförmiges Blähmaterial werden mit den strömenden Verbrennungsabgasen ausgetragen, mit der Folge, dass die Abdichtung des Ringspaltes schlechter wird und sich die Erosion verstärkt. Bei Verwendung eines Fasermaterials aus längeren Filamenten ist die Gefahr, dass Fasern ausgeblasen werden, zwar geringer, doch behindern Brückenbildung und Vernetzung der Filamente eine Expansion der Matte und kommt die Wirkung des Blähmaterials nicht voll zum Tragen. Schließlich besteht das Problem, dass die Blähwirkung von Vermiculit und Glimmer erst bei hohen Temperaturen einsetzt. Für Abgaskatalysatoren, die zur Reinigung von Verbrennungsabgasen aus Dieselmotoren eingesetzt werden, eignen sich die bekannten Lagerungsmatten nicht oder nur mit Einschränkung, da die auftretenden Abgastemperaturen für die Initiierung einer Blähwirkung der Lagerungsmatte nicht ausreichen.

Der Erfindung liegt die Aufgabe zugrunde, eine Lagerungsmatte für Abgaskatalysatoren anzugeben, die ausblassicher ist und den Ringspalt zwischen Abgaskatalysator und Katalysatorgehäuse sowohl bei niedrigen als auch bei hohen Abgastemperaturen gut abdichtet.

Die Aufgabe wird erfindungsgemäß gelöst durch eine Lagerungsmatte der eingangs genannten Art, welche dadurch gekennzeichnet ist, dass die Fäden aus Kräuselgarn bestehen.

Verfahren zum Umformen von strukturlosen Filamentgarnen in gekräuselte, texturierte Garne mit textilem Erscheinungsbild sind bekannt. Die entstehenden Kräuselgarne sind voluminös und zeichnen sich durch eine hohe Elastizität aus. Erfindungsgemäß sind die aus einem Kräuselgarn bestehenden Fäden unter Zugspannung zu einem Flächengebilde abgelegt worden, welches eine für Lagermatten übliche Dicke aufweist. Durch Steppnähte sind die Fäden innerhalb des Flächengebildes fixiert, wobei die Zugspannung aufrechterhalten wird. Der für die Steppnähte verwendete Nähfaden besteht aus einem Material, dessen Temperaturbeständigkeit kleiner ist als die Betriebstemperatur der Lagerungsmatte. Bei erstmaliger Erwärmung der in das Katalysatorgehäuse eingebauten Lagerungsmatte auf die durch die Verbrennungsabgase vorgegebene Betriebstemperatur werden die Steppnähte zerstört, wobei mit einer Zugentlastung der temperaturbeständigen Fäden im Kräuselgarn gespeicherte Verformungsenergie freigesetzt wird. Die freigesetzte Verformungsenergie ist erheblich und ermöglicht eine beachtliche Volumenzunahme des Flächengebildes. Entsprechend groß ist die Dichtkraft der zwischen dem Katalysatorgehäuse und dem Abgaskatalysator eingebauten Lagerungsmatte, sobald die Steppnähte durch erstmalige Erwärmung der Lagerungsmatte auf Betriebstemperatur zerstört worden sind. Die mit der Auflösung der Steppnähte einsetzende Volumenzunahme der erfindungsgemäßen Lagerungsmatte ist temperaturabhängig.

Somit ist die erfindungsgemäße Lagerungsmatte bei Abgaskatalysatoren, die mit verhältnismäßig geringen Temperaturen betrieben werden, ebenso einsetzbar, wie bei Abgaskatalysatoren für heiße Verbrennungsabgase, wie sie bei Ottomotoren üblich sind. Da die erfindungsgemäße Lagerungsmatte weder partikelförmige Blähstoffe noch Faserbruchstücke enthält sondern ausschließlich aus langen Filamentfäden besteht, ist die Gefahr einer Erosion bzw. eines Abriebs unter der Wirkung der strömenden Verbrennungsabgase gering.

Das Kräuselgarn besteht vorzugsweise aus SiO₂-Filamenten und/oder Filamenten aus Textilglas und/oder AL₂O₃-haltigen anorganischen Filamenten. Andere hochtemperaturbeständige Kräuselgarne aus organischen oder anorganischen Materialien sollen jedoch nicht ausgeschlossen sein. In weiterer Ausgestaltung lehrt die Erfindung, dass an Schnittkanten der Lagerungsmatte Nähte aus einem temperaturbeständigen Faden vorgesehen sind. Die aus einem temperaturbeständigen Fadenmaterial hergestellten Nähte an den Schnittkanten gewährleisten einen zusätzlichen Kantenschutz und tragen zu einer weiteren Verbesserung der Ausblassicherheit der erfindungsgemäßen Lagermatte bei. Geeignet sind Fäden, die bei der Arbeitstemperatur der Lagerungsmatte noch eine ausreichende Zugfestigkeit besitzen. In Frage kommen Fäden aus Textilglas, SiO₂, Metallen und dergleichen.

Gegenstand der Erfindung ist auch ein Verfahren zur Herstellung der Lagerungsmatte mit folgenden Merkmalen:
a) Kräuselgarn aus temperaturbeständigen Filamenten wird in mehreren Strängen von Rollen abgezogen und unter Zugspannung auf einer quer zur Abzugsrichtung bewegten Transporteinrichtung zu einem ebenen, viellagigen Flächengebilde abgelegt.
b) Das mit der Transporteinrichtung weiterbewegte Flächengebilde wird mit Steppnähten mechanisch so verfestigt, dass die Fäden des Flächengebildes weiterhin unter Zugspannung stehen, wenn das Flächengebilde von der Transporteinrichtung gelöst wird.
c) Für die Steppnähte wird ein Nähfaden verwenden, dessen Temperaturbeständigkeit kleiner ist als die Betriebstemperatur der Lagerungsmatte.

In weiterer Ausgestaltung lehrt die Erfindung, dass aus der fortlaufenden und mit Steppnähten mechanisch verfestigten Bahn Matten ausgestanzt werden und vor oder nach dem Stanzvorgang im Bereich der Schnittkanten Nähte mit einem Faden aus einem temperaturfestem Material angebracht werden.

Im folgenden wird die Erfindung anhand einer lediglich ein Ausführungsbeispiel darstellenden Zeichnung erläutert. Die einzige Figur zeigt ein Verfahrensschema zur Herstellung von Lagerungsmatten für Abgaskatalysatoren.

In einem ersten Verfahrensschritt des in der Figur dargestellten Herstellungsverfahrens wird Kräuselgarn aus anorganischen Filamenten in mehreren Strängen 1 von Rollen 2 abgezogen und unter Zugspannung auf einer quer zur Abzugsrichtung bewegten Transporteinrichtung 3 zu einem ebenen, viellagigen Flächengebilde 4 abgelegt. Bei der Ablage werden die Stränge 1 an randseitigen Ketten 5 der Transporteinrichtung 3 eingehakt. Hierdurch wird die Zugspannung in den Strängen 1 aufrechterhalten. Die Dicke des Flächengebildes richtet sich nach dem Anwendungsfall. Je nach Durchmesser und Gewicht des Katalysators, für den die Lagerungsmatte bestimmt ist, werden Lagerungsmatten von einigen Millimetern Dicke bis einigen Zentimetern Dicke eingesetzt. Entsprechend wird die Dicke des Flächengebildes eingerichtet.

Die Transporteinrichtung 3 durchläuft eine Station 6, in der das Flächengebilde 4 mit Steppnähten 7 mechanisch so verfestigt wird, dass die Fäden des Flächengebildes weiterhin unter Zugspannung stehen, wenn das Flächengebilde 4 von der Transporteinrichtung 3 gelöst wird. Für die Steppnähte 7 wird ein Nähfaden verwendet, dessen Temperaturbeständigkeit kleiner ist als die Betriebstemperatur der Lagerungsmatte.

In einem letzten Arbeitsschritt werden aus der fortlaufenden, mit Steppnähten 7 mechanisch verfestigten Bahn Matten 8 ausgestanzt, wobei vor oder nach dem Stanzvorgang im Bereich der Schnittkanten Nähte 9 mit einem Faden aus temperaturfestem Material angebracht werden.

Es versteht sich, dass die mit Steppnähten mechanisch verfestigte Materialbahn auch zunächst zu einem endlosen Band aufgerollt werden kann und die Konfektionierung zu Matten durch Stanzvorgänge an anderer Stelle kundenseitig vorgenommen wird.

Mit dem in der Figur dargestellten Verfahren werden bindemittelfreie Lagerungsmatten für die Lagerung von Abgaskatalysatoren hergestellt. Sie bestehen aus einem viellagigen Flächengebilde aus anorganischen Fäden, welches durch Steppnähte mechanisch verfestigt ist. Für die zuvor bestehende Funktion der Lagerungsmatte ist wesentlich, dass die Fäden aus einem Kräuselgarn aus Filamenten bestehen sowie durch die Steppnähte unter Zugspannung im Flächengebilde fixiert sind und dass die Steppnähte mit einem Nähfaden ausgeführt sind, dessen Temperaturbeständigkeit kleiner ist als die Betriebstemperatur der Lagerungsmatte. Das Kräuselgarn besteht vorzugsweise aus SiO₂-Filamenten und/oder Filamenten aus Textilglas und/oder AL₂O₃-haltigen Filamenten. Für die Steppnähte werden synthetische Nähfäden verwendet, die nicht hitzebeständig sind und bei der Erwärmung der Lagerungsmatte auf Arbeitstemperatur zerstört werden. Mit der Zerstörung der Nähfäden wird Verformungsenergie des Kräuselgarns freigesetzt, wobei sich das Volumen der Lagerungsmatte vergrößert und die Dichtkraft der zwischen dem Katalysator und dem Katalysatorgehäuse eingespannten Lagerungsmatte zunimmt.

## Patentansprüche

1. Lagerungsmatte für die Lagerung eines für die Reinigung von Kraftfahrzeugabgasen eingesetzten Abgaskatalysators in einem metallischen Katalysatorgehäuse, in Form eines bindemittelfreien, viellagigen Flächengebildes (4) aus temperaturbeständigen Fäden, welches durch Steppnähte (7) mechanisch verfestigt ist, wobei die Fäden aus Filamenten bestehen sowie durch die Steppnähte (7) unter Zugspannung im Flächengebilde (4) fixiert sind und die Steppnähte (7) mit einem Nähfaden ausgeführt sind, dessen Temperaturbeständigkeit kleiner ist als die Betriebstemperatur der Lagerungsmatte, **dadurch gekennzeichnet, dass** die Fäden aus Kräuselgarn bestehen.

2. Lagerungsmatte nach Anspruch 1, **dadurch gekennzeichnet, dass** das Kräuselgarn aus SiO₂-Filamenten und/oder Filamenten aus Textilglas und/oder AL₂O₃-haltigen anorganischen Filamenten besteht.

3. Lagerungsmatte nach Anspruch 1 oder 2, **dadurch gekennzeichnet, dass** an Schnittkanten der Lagerungsmatte Nähte (9) aus einem temperaturbeständigen Faden, zum Beispiel aus Textilglas, vorgesehen sind.

4. Verfahren zur Herstellung einer Lagerungsmatte nach einem der Ansprüche 1 bis 3, **dadurch gekennzeichnet, dass**
Kräuselgarn aus temperaturbeständigen Filamenten in mehreren Strängen (4) von Rollen (2) abgezogen und unter Zugspannung auf einer quer zur Abzugsrichtung bewegten Transporteinrichtung (3) zu einem ebenen, viellagigen Flächengebilde abgelegt wird,
das mit der Transporteinrichtung (3) weiterbewegte Flächengebilde (4) mit Steppnähten (7) mechanisch so verfestigt wird, dass die Fäden des Flächengebildes weiterhin unter Zugspannung stehen, wenn das Flächengebilde (4) von der Transporteinrichtung (3) gelöst wird, und
für die Steppnähte (7) ein Nähfaden verwendet wird, dessen Temperaturbeständigkeit kleiner ist als die Betriebstemperatur der Lagerungsmatte.

5. Verfahren nach Anspruch 4, **dadurch gekennzeichnet, dass** aus der fortlaufenden, mit Steppnähten (7) mechanisch verfestigten Bahn Matten (8) ausgestanzt werden und vor oder nach dem Stanzvorgang im Bereich der Schnittkanten Nähte (9) mit einem Faden aus temperaturfestem Material angebracht werden.

## Claims

1. A support substrate for supporting a catalyst used to clean motor vehicle exhaust gases situated in a metallic catalyst housing and having the form of an adhesive-free multilayered fan-fold (4) consisting of heat-resistant fibers that is secured mechanically by quilting stitches (7), wherein the fibers consist of filaments and are fixed in the fan-fold (4) under tensile load by the quilting stitches (7) and the quilting stitches (7) are realized with a sewing thread whose resistance to heat is lower than that of the operating temperature of the support substrate, **characterized in that** the fibers consist of crimped yarn.

2. A support substrate according to claim 1, **characterized in that** the crimped yarn consists of SiO₂ filaments and/or filaments of glass fiber and/or inorganic filaments containing Al₂O₃.

3. A support substrate according to claim 1 or 2 **characterized in that** stitched seams (9) of a heat-resistant fiber, for example glass fiber, are provided at cut edges of the support substrate.

4. A method for manufacturing a support substrate according to any of claims 1 through 3 **characterized in that**
crimped yarn made from heat-resistant filaments is drawn off from rolls (2) in multiple strands (4) and plaited in an even, multilayered fan-fold formation under tensile load on a transport device (3) moving perpendicularly to the direction of drawing of the yarn,
the fan-fold (4) advanced with the transport device (3) is secured mechanically by means of quilting seams (7) so that the fibers of the fan-fold (4) remain under tensile load when the fan-fold (4) is released from the transport device (3), and
a sewing thread having heat-resistance less than that of the operating temperature of the support substrate is used for the quilting seams (7).

5. A method according to claim 4, **characterized in that** substrates (8) are punched out of the advancing ribbon that is secured mechanically by quilting seams (7), and stitched seams (9) realized with a thread of heat-resistant material are supplied in the area of the cut edges either before or after the punched operation.

## Revendications

1. Natte de montage pour le montage d'un catalyseur de gaz d'échappement dans un carter métallique de catalyseur , lequel catalyseur étant utilisé pour le nettoyage de gaz d'échappement d'un véhicule automobile, la natte étant en forme d'une structure en deux dimensions (4) en plusieurs couches, sans liant, et en fils résistants à la température et laquelle natte est mécaniquement consolidée au moyen de coutures piquées (7) , les fils étant composés de filaments, fixés sous tension de traction au moyen de coutures piquées (7) dans la structure à deux dimensions (4) et les coutures piquées étant faites par un fil à coudre dont la résistance à la température est plus faible que la température de service de la natte de montage, **caractérisé en ce que** les fils sont composés de fils frisés.

2. Natte de montage selon la revendication 1, **caractérisé en ce que** le fil frisé est composé de filaments en SiO₂, et/ou de filaments en fibres de verre et/ou de filaments anorganiques contenant de Al₂O₃.

3. Natte de montage selon la revendication 1 ou 2, **caractérisé en ce qu'**on a prévu sur des bords coupés de la natte de montage des coutures (9) composés de fils résistants à la température, comme par exemple des fibres de verre.

4. Procédé pour la fabrication d'une natte de montage selon une des revendications 1 à 3, **caractérisé en ce que** du fil frisé composé de filaments résistants à la température est retiré en plusieurs écheveaux (4) des rouleaux (2) et est déposé sous tension de traction sur un dispositif de transport (3) en mouvement en biais par rapport à la direction de retrait, pour former une structure plane en deux dimensions en plusieurs couches, laquelle structure en deux dimensions étant déplacée au moyen du dispositif de transport (3) et mécaniquement consolidée de manière à ce que les fils de la structure à deux dimensions continuent d'être sous tension de traction quand la structure en deux dimensions est enlevée du dispositif de transport et pour les coutures piquées (7) est utilisé un fil de couture dont la résistance à la température est plus faible que la température de service de la natte.

5. Procédé selon la revendication 4, **caractérisé en ce que** des nattes (8) sont estampées de la bande continue , qui est mécaniquement consolidée au moyen de coutures piquées (7) , et des coutures (9) composées d'un fil en une matière résistant à la température sont placées avant et après le processus d'estampages dans la zone des bords coupés
